# EUROPÄISCHE PATENTSCHRIFT

(11) **EP 1 431 525 B1**
(45) Veröffentlichungstag und Bekanntmachung des Hinweises auf die Patenterteilung: **29.12.2004**
(21) Anmeldenummer: 03104336.7
(22) Anmeldetag: 24.11.2003
(51) Int. Cl.: F01L 1/12, F01L 13/00, F02D 13/02

(54) **Steuereinrichtung für Gaswechselventile eines Verbrennungsmotors**
Control device for valves in a combustion engine
Appareil de contrôle pour soupapes d'un moteur à combustion interne

(30) Priorität: 13.12.2002 DE 10258277
(43) Veröffentlichungstag der Anmeldung: 23.06.2004
(73) Patentinhaber: MAHLE Ventiltrieb GmbH, 70378 Stuttgart (DE)
(72) Erfinder: Lechner, Martin Dr., 70378, Stuttgart (DE); Hoffmann, Hermann, 70599, Stuttgart (DE); Steinmetz, Christoph, 71634, Ludwigsburg (DE)
(74) Vertreter: Patentanwalts-Partnerschaft, Rotermund + Pfusch + Bernhard

(56) Entgegenhaltungen:
- DE-A- 2 335 632
- DE-A- 4 326 331
- DE-A- 10 100 173
- US-A- 6 019 076
- US-A- 6 029 618
- US-A- 6 145 485
- US-A1- 2001 037 782

## Beschreibung

Die Erfindung betrifft eine Steuereinrichtung für Gaswechselventile eines Verbrennungsmotors nach dem Oberbegriff des Patentanspruchs 1.

Eine solche Einrichtung ist aus DE 101 00 173 A1 bekannt.

Die Erfindung beschäftigt sich mit dem Problem, einen Aufbau der gattungsgemäßen Steuereinrichtung zu schaffen, bei dem durch einfache und rationell zu handhabende Fertigungsverfahren eine äußerst hohe funktionelle Betriebsgenauigkeit der Steuereinrichtung erreicht werden kann.

Gelöst wird dieses Problem durch die Ausgestaltung einer gattungsgemäßen Steuereinrichtung nach den kennzeichnenden Merkmalen des Patentanspruchs 1.

Die Erfindung beruht auf dem allgemeinen Gedanken, die für einen Verbrennungsmotor mehreren Kulissen, die ein gemeinsames stabiles Bauteil bilden müssen, möglichst einfach und mit höchster Genauigkeit für einen toleranzarmen Einbau innerhalb der Steuereinrichtung rationell bearbeiten zu können. Die ersten und zweiten Führungsbahnen an den Kulissen müssen, wenn die einzelnen Kulissen nicht aus bereits fertig bearbeiteten Einzelteilen zu einem Bauteil maßgerecht zusammensetzbar sind, an dem gemeinsamen Bauteil in einem letzten Bearbeitungsschritt geschliffen werden. Bei einem Mehrzylindermotor befinden sich zwischen den einzelnen Kulissen Bauelementabschnitte, mit denen die zu einem gemeinsamen Bauteil zusammengefassten Kulissen um eine Achse schwenkbar gelagert sind. Durch diese Bauabschnitte können die Führungsbahnen mehrerer nebeneinanderliegender Kulissen nicht mit einer die Kulissenbahnen nacheinander überfahrenden Schleifvorrichtung bearbeitet werden. Ein aufeinanderfolgendes Schleifen hintereinander in der Vorschubrichtung einer Schleifvorrichtung liegender Führungsbahnen wird bei den erfindungsgemäßen Ausführungen auf jeweils unterschiedliche Art gemeinsam dadurch erreicht, dass die einen solchen durchgehenden Schleifvorgang behindernden, zwischen den Kulissen liegenden Bauabschnitte als nachträglich an ein die bereits geschliffenen Kulissen enthaltendes Bauteil anbringbar gestaltet sind.

Bei einer alternativen, besonders zweckmäßigen Ausgestaltung der Erfindung wird das die einzelnen Kulissen sowie die als Verbindung zu der Schwenkachse fungierenden Bauteilabschnitte enthaltende Gesamtbauteil aus fertig bearbeiteten Einzelelementen zusammengefügt. Bei diesen Einzelelementen handelt es sich um die Kulissen, die beispielsweise auf Fertigmaß gesintert oder gestanzt vorgefertigt sein können, einen fertig bearbeiteten Träger in insbesondere der Form einer Welle sowie Wangen zur Anlenkung an die Schwenkachse, wobei die Kulissen und die Wangen auf den Träger aufgeschoben und mit diesem jeweils durch einen Presssitz verbunden werden können. Bei dieser Art der Fertigung werden die vorgenannten einzelnen Teile maßgerecht gegeneinander ausgerichtet zu einem fertigen Gesamtbauteil gefügt.

Zweckmäßige Ausgestaltungen für insbesondere diejenigen Ausführungsformen, bei denen die Kulissen nicht auf Endmaß vorgefertigt eingesetzt werden, das heißt bei denen die Kulissen in einem gemeinsamen Fertigbearbeitungsprozess geschliffen werden sollen, sind Gegenstand der Unteransprüche.

Vorteilhafte Ausgestaltungen der Erfindung sind in der Zeichnung dargestellt.

In dieser zeigen
- Fig. 1: den grundsätzlichen Aufbau einer erfindungsgemäßen Steuereinrichtung in schematischer Darstellungsform,
- Fig. 2: eine perspektivische Ansicht eines Mehr-Kulissen-Bauteiles mit auf eine Welle aufgeschrumpften Einzel-Kulissen und über ein teilbares Lager aufgeschraubten Wangen zum Schwenken des Kulissenbauteiles,
- Fig. 3: ein Kulissenbauteil mit einem Aufbau und einer Darstellung wie in Fig. 1 mit jedoch unterschiedlich gestalteten, geteilten Wangen,
- Fig. 4: ein Kulissenbauteil in wiederum perspektivischer Darstellung mit gegenüber den Ausführungen nach Fig. 2 und 3 andersartig befestigten Wangen,
- Fig. 5: ein Kulissenbauteil mit einem Grundaufbau entsprechend den Fig. 2 bis 4 mit einer weiteren alternativen Befestigungsart für die Wangen,
- Fig. 6: ein weiteres Beispiel für eine Wangenbefestigung und Zentrierung anhand einer perspektivisch dargestellten einzelnen Kulisse.

Der grundsätzliche Aufbau einer erfindungsgemäßen Steuereinrichtung wird nachstehend anhand der in Fig. 1 dargestellten Ausführung erläutert.

Diese Steuereinrichtung arbeitet mit einer üblichen Nockenwelle 1 als Antriebselement und einem Schlepphebel 2 als Betätigungselement eines Gaswechselventiles 3. Die gesamte Steuereinrichtung ist an dem Zylinderkopf 5 des Verbrennungsmotors angeordnet.

Von dem Gaswechselventil 3 ist lediglich der mit dem Schlepphebel 2 direkt in Verbindung stehende Bereich, nämlich der Ventilschaft 4, zusammen mit einer Ventilfeder 6 gezeichnet.

Die als Antriebselement dienende Nockenwelle 1 ist über einen geteilten Lagerbock in dem Zylinderkopf 5 angeordnet. Von der Nockenwelle 1 steht ein von dieser angetriebener Nocken 8 mit einem Übertragungselement 9 über ein Kurvengelenk 10 in Verbindung. Innerhalb des Kurvengelenkes 10 bildet eine an dem Übertragungselement 9 drehbar gelagerte erste Rolle 11 den dortigen Anlagebereich dieses Kurvengelenkes 10. Das Übertragungselement 9 ist über ein Drehgelenk 27 mit dem Schlepphebel 2 verbunden. Dieser Schlepphebel 2 stützt sich an seinem von dem Ventil 3 entfernten Ende an einem Abstützelement 13 schwenkbar ab. Dieses Abstützelement 13 ist über ein mit diesem zusammenwirkendes Lagerelement in dem Zylinderkopf 5 gelagert und kann mit einer Ventilspielausgleichseinrichtung kombiniert sein, beziehungsweise mit einer solchen zusammenwirken.

Das Übertragungselement 9 steht über ein weiteres, eine Führungsbahn 15 aufweisendes Kurvengelenk mit dem Zylinderkopf 5 in Verbindung.

Der Anlagebereich des Übertragungselementes 9 an der Führungsbahn 15 des Kurvengelenkes ist als eine am Übertragungselement 9 drehbar gelagerte, zweite Rolle ausgebildet, während die Führungsbahn 15 Bestandteil einer schwenkbar gelagerten Kulisse 16 ist und eine besondere Form mit einem ersten und zweiten Führungsbahnabschnitt 15', 15" besitzt.

Dabei ist der erste Führungsbahnabschnitt 15' kreisbogenförmig ausgebildet. Diese Ausbildung ist derart, dass der Mittelpunkt des kreisförmigen Führungsabschnitts 15 bei einem zugeordneten, geschlossenen Gaswechselventil 3 in der Achse des Drehgelenkes 27 des Übertragungselementes 9 liegt und dieser Führungsabschnitt 15 als Bestandteil der Kulisse 16 über diese um eine mit der Drehgelenk 27 -Achse bei geschlossenem Gasventil 3 koaxial zusammenfallende, in dem Zylinderkopf 5 unveränderbar festgelegte Kulissendrehachse 12 schwenkbar ist. Funktionell bedeutet dies, dass durch ein Verschwenken der Kulisse 16 mit dem ersten Führungsbahnabschnitt 15' in einem Drehwinkelbereich, innerhalb dessen eine Berührung gegenüber dem Übertragungselement 9 innerhalb des kreisbogenförmigen ersten Führungsabschnittes 15 verbleibt, ein geschlossenes Gaswechselventil 3 unverändert in diesem Zustand verharrt. Bei entsprechender Ausführung des Übertragungselementes 9 gilt dies für sämtliche Umfangsstellungen der Nockenwelle 1, das heißt so lange das Übertragungselement 9 lediglich in dem ersten Führungsbahnabschnitt 15' der Kulisse 16 angreift, ist trotz rotierender Nockenwelle 1 keine Hubbewegung des Gaswechselventiles 3 erzielbar.

Zur Erzeugung eines tatsächlichen Ventilhubes ist an der Kulisse 16 ein zweiter Führungsbahnabschnitt 15" vorgesehen. Dieser Abschnitt 15" ist derart geformt, dass bei einem Angriff des Übertragungselementes 9 in diesem Abschnitt ein Verschwenken des Schlepphebels 2 und damit eine Hubbewegung des Gaswechselventiles 3 erzielt wird. Durch eine bestimmte Form des zweiten Führungsbahnabschnittes 15" werden je nach unterschiedlicher Schwenklage der Kulisse 16 unterschiedliche Ventilhübe bzw. Steuercharakteristiken erreicht.

In der Zeichnung sind die maximal möglichen Verschiebepositionen der Kulisse 16 alternativ eingetragen durch eine Darstellung in unterbrochenen Linien für eine maximale Hublänge des betreffenden Gaswechselventiles und in durchgezogenen Linien für einen minimalen, beispielsweise Nullhub. Die in Fig. 1 gezeichnete Steuereinrichtung ist für einen mehrzylindrigen Verbrennungsmotor bestimmt und besitzt hierfür eine von der Zylinderzahl abhängige Anzahl fest miteinander verbundener Kulissen 16. Zum Schwenken der Kulissen 16 dienen fest mit diesen verbundene Wangen 18, die in der Kulissen 16 -Schwenkachse schwenkbar gelagert sind, wobei ein an die Wangen 18, eine Welle als Träger 19 der Wangen 18 oder den Kulissen 16 angelenkter, nicht dargestellter Antrieb die erforderlichen Schwenkbewegungen erzeugt.

Das Kulissen 16 -Bauteil, das bei einem Motor mehrere fest miteinander verbundene Kulissen 16 besitzt, umfasst bei dem Ausführungsbeispiel nach Fig. 1 der Art nach drei miteinander zu einem einheitlichen Bauteil zusammengefügte Einzelteile, nämlich die Kulissen 16, die Wangen 18 und eine Welle als Träger 19, mit denen die Teile 16 und 18 fest verbunden sind. Auf die Art dieser Befestigung und die Herstellung dieses Bauteiles wird als eigentlicher Kern der vorliegenden Erfindung nachfolgend noch näher eingegangen werden.

Die Steuereinrichtung nach Fig. 1 funktioniert wie folgt.

Die Nockenwelle 1 mit Nocken 8 als Antriebselement wirkt über das Kurvengelenk 10 auf das Übertragungselement 9 ein, das über eine weiteres Kurvengelenk an der Führungsbahn 15 der Kulisse 16 angreift und über den an dieses Übertragungselement 9 angelenkten Schlepphebel 2 das Gaswechselventil 3 betätigt. Der Ventilhub richtet sich nach der eingestellten Position der Führungsbahn 15 in der Kulisse 16, wobei ein Ventilhub lediglich bei einer Position der Kulisse 16 erzeugt werden kann, bei der das Übetragungselement 9 innerhalb des zweiten Führungsbahnabschnittes 15" der Kulisse 16 wirksam arbeitet.

Auf das Übertragungselement 9 kann eine nicht gezeichnete Feder zur federbelasteten Anlage des Übertragungselementes 9 an die Nockenwelle 1 sowie die Kulisse 16 einwirken.

Alle positionsbestimmenden Bauelemente der Steuereinrichtung, nämlich der Lagerblock 7 der Nockenwelle 1, das Lagerelement 14 des Abstützelementes 13 sowie die Kulissen 16 mit ihren Führungsbahnabschnitten 15' und 15" sind mit dem Zylinderkopf 5 verbunden. Die Kulissen 16 sind zu einem gemeinsamen, stabilen Bauelement zusammengefügt und in dem Zylinderkopf 5 gelagert.

Nach dem vorstehend dargelegten grundsätzlichen Aufbau einschließlich Funktion der erfindungsgemäßen Steuereinrichtung wird nachfolgend auf das Kulissen 16 -Bauteil, dessen Aufbau und Herstellbarkeit, d.h. den eigentlichen Kern der Erfindung, näher eingegangen.

Die Figuren 2 bis 6 zeigen erfindungsgemäße Kulissenbauteile in verschieden aufgebauten Varianten. Bei allen Varianten besteht das Kulissenbauteil aus einer Welle als Träger 19, sowie daran befestigten Einzelkulissen 16 und Wangen 18. Bei sämtlichen Ausführungen können die vorgenannten Teile in einer derartigen zeitlichen Reihenfolge miteinander verbunden werden, dass ein gemeinsames Schleifen der Führungsbahnen 15 der Kulissen 16 durch eine längs der Achse der als Träger 19 ausgebildeten Welle geführte Form-Schleifscheibe möglich ist. Darüber hinaus wird bei allen Ausführungsformen jeweils eine fertig bearbeitete Welle als Träger 19 verwendet, auf den die einzelnen Kulissen 16 aufgeschoben und lagemäßig ausgerichtet aufgeschrumpft sind.

Anstelle der als Träger 19 beschriebenen Welle kann auch ein Rohr oder ein profiliertes Bauteil verwendet werden. Ebenso ist die Verwendung mehrerer parallel angeordneter Wellen möglich.

Bei der Ausführung nach Fig. 2 werden die Wangen 18 nach dem Schleifen der Kulissen 16 über ein teilbares Lager 20 maßgetreu auf der Welle 19 festgeklemmt.

Bei der Ausführung nach Fig. 3 werden geteilte Wangen 18 eingesetzt, die einen ersten Blockteil 21 sowie einen zweiten Schwenkachsenteil 22 besitzen, wobei die beiden Teile 21 und 22 miteinander verschraubbar sind. Sinn und Zweck dieser Ausführung ist, dass die einzelnen Kulissen 16 sowie die Blockteile 21 in der motorbedingt vorgesehenen Reihenfolge auf die Welle als Träger 19 aufgeschoben und mit dieser im Presssitz durch ein Aufschrumpfen maßgetreu ausgerichtet befestigbar sind. Die Schwenkachsenteile 22 der Wangen 18 können anschließend an die ausgerichteten Blockteile 21 angeschraubt werden.

Bei der Ausführung nach Fig. 4 werden die Kulissen 16 wiederum auf die Welle als Träger 19 aufgeschoben und fest auf diese aufgeschrumpft. Die Wangen 18 werden hier mit den Kulissen 16, an die sie seitlich angefügt werden, verschraubt. Das Verschrauben erfolgt derart, dass bei noch nicht fest angezogenen Schrauben 23 ein maßgetreues Ausrichten der Wangen 18 gegenüber den Kulissen 16 möglich ist. Im fest verschraubtem Zustand besitzen die Wangen 18 sodann die gewünschte Ausrichtung an den Kulissen 16.

Die Wangen 18 können an dem der Welle als Träger 19 zugewandten Ende eine der Welle komplementär angepasste Ausnehmungen 24 besitzen, wodurch bereits automatisch in Richtung der Kulissen-Schwenkachse das erforderliche Abstandsmaß eingestellt ist.

Bei der Ausführung nach Fig. 5 sind lediglich die Kulissen 16 in einem Presssitz auf die Welle als Träger 19 aufgebracht. Die Wangen 18 sind derart mit einem engen Spiel auf die Welle aufgezogen, dass sie gegenüber dieser noch verdrehbar sind. Auf diese Weise können die Wangen 18 zum Fertigschleifen der Kulissen 16 aus der Schleifbahn herausgeschwenkt werden. Danach können die Wangen 18 an dem Kulissenbauteil ausgerichtet und durch eine Verschraubung 25 verdrehgesichert werden.

Eine besonders zweckmäßige Art einer Befestigung der Wangen 18 an den Kulissen 16 zeigt Fig. 6. Dort sind die Wangen 18 an ihrem jeweiligen der Kulisse 16 zugewandten Ende mit einem Zentrierungsabschnitt 26 ausgebildet. Dieser Zentrierungsabschnitt 26 besitzt eine Kontaktfläche gegenüber der Führungsbahn 15', die komplementär zu dieser ausgeführt ist. Auf diese Weise kommt es auf eine exakt winkelgenaue Zentrierung einer solchen Wange 18 an einer Kulisse 16, mit der sie zu verschrauben ist, nicht an. Der Grund hierfür ist, dass sich die Schwenkachslage der Wange 18 nicht verändert, so lange der Zentrierbereich 26 formschlüssig an dem kreisbogenförmigen Führungsabschnitt 15' anliegt. Bei dieser Ausführung ist damit eine besonders einfache Zentrierung beim Zusammenfügen der einzelnen Bauteile des Kulissengesamtbauteiles möglich.

Werden für das Kulissenbauteil fertig vorgearbeitete Kulissen 16 eingesetzt, beispielsweise in der Form von fertig gesinterten oder gestanzten Kulissen 16, können die Wangen 18 einstückig ausgeführt und in gleicher Weise auf eine Welle als Träger 19 aufgeschrumpft werden wie die Kulissen 16, wobei die Wangen 18 komplikationslos zwischen oder neben den Kulissen 16 liegen können.

## Patentansprüche

1. Steuereinrichtung für Gaswechselventile (3) eines Verbrennungsmotors mit einem mehrgliedrigen Getriebe, umfassend
- mindestens ein Antriebselement (1),
- jeweils mindestens ein Gaswechselventil (3) betätigende Betätigungselemente (2),
- jeweils ein zwischen dem mindestens einen Antriebselement (1) und einem auf jeweils mindestens ein Gaswechselventil (3) einwirkenden Betätigungselement (2) angelenktes Übertragungselement (9),
- eine Kurvenbahn (15) an einer zusammen mit dieser Kurvenbahn (15) in einem Zylinderkopf (5) schwenkbaren Kulisse (16), wobei
- die Kurvenbahn (15) aus einem ersten und einem zweiten Führungsabschnitt (15', 15") besteht,
- der erste Führungsbahnabschnitt (15') als ein Kreisbogenabschnitt mit einem Mittelpunkt auf der Schwenkachse des Betätigungselementes (2) bei geschlossenem Gaswechselventil (3) ausgebildet ist,
- der zweite Führungsbahnabschnitt (15 ") eine von der Kreisbogenbahn des ersten Führungsbahnabschnittes (15') abweichende Bahnform aufweist und wobei ferner
- für eine Mehrzahl an Gaswechselventilen (3) erforderliche mehrere Kulissen (16) starr miteinander verbunden zu einem gemeinsamen Kulissenbauteil zusammengefasst sind,
**gekennzeichnet durch** eine Ausbildung dieses gemeinsamen Kulissenbauteiles nach folgenden Merkmalen,
- die einzelnen Kulissen (16) sind als vorgefertigte Einzelteile auf mindestens einen gemeinsamen Träger (19) aufgeschoben und mit diesem fest verbunden,
- zur Anlenkung an die Kulissen-Schwenkachse sind mit dem Träger (19) direkt, über ein Zwischenteil (21) oder mit den Kulissen (16) nicht einstückig verbundene Wangen (18) vorgesehen.

2. Steuereinrichtung nach Anspruch 1,
**dadurch gekennzeichnet,**
**dass** die Welle, der mindestens eine Träger (19) und die mit diesem befestigten Kulissen (16) aus fertig bearbeiteten Bauteilen zusammengefügt sind.

3. Steuereinrichtung nach Anspruch 2,
**dadurch gekennzeichnet,**
**dass** die Wangen (18) als vorgefertigte, einstückige Einzelteile auf den mindestens einen Träger (19) der Kulissen (16) aufgeschoben und mit diesem durch eine Presspassung fest verbunden sind.

4. Steuereinrichtung nach Anspruch 1 oder 2,
**dadurch gekennzeichnet,**
**dass** die Wangen (18) mittels eines auftrennbaren Lagers in einem Welle/Nabe-Presssitz mit dem Träger (19) verbunden sind.

5. Steuereinrichtung nach Anspruch 1 oder 2,
**dadurch gekennzeichnet,**
**dass** die Wangen (18) in jeweils zwei Bauteile (21) und (22) aufgeteilt sind, von denen ein erstes als Blockteil (21) ausgebildetes Teil auf den Träger (19) aufschiebbar und mit diesem durch eine Presspassung verbindbar ist, wobei das zweite Bauteil (22) über eine plane Verbindungsfläche an das erste Bauteil (21) anschraubbar ist.

6. Steuereinrichtung nach Anspruch 1 oder 2,
**dadurch gekennzeichnet,**
**dass** die Wangen (18) in jeweils zwei Bauteile (21 und 22) aufgeteilt sind, von denen ein erstes als Blockteil (21) ausgebildetes Teil auf den Träger (19) aufschiebbar und mit diesem durch eine Presspassung verbindbar ist, wobei das zweite Bauteil (22) über eine konzentrisch zur Kulissendrehachse (12) ausgeführte zylindrische Verbindungsfläche an das erste Bauteil (21) anschraubbar ist.

7. Steuereinrichtung nach Anspruch 1 oder 2,
**dadurch gekennzeichnet,**
**dass** die Wangen (18) in jeweils zwei Bauteile (21 und 22) aufgeteilt sind, von denen ein erstes als Blockteil (21) ausgebildetes Teil auf den Träger (19) aufschiebbar und mit diesem durch eine Presspassung verbindbar ist, wobei das zweite Bauteil (22) über eine der Kulissenkontur entsprechende Verbindungsfläche an das erste Bauteil anschraubbar ist.

8. Steuereinrichtung nach Anspruch 1 oder 2,
**dadurch gekennzeichnet,**
**dass** die Wangen (18) jeweils an eine Kulisse (16) seitlich angeschraubt sind, wobei die Schraubverbindungselemente ein Ausrichten bei noch nicht fest angezogener Verschraubung durch Schwenken in einer zu dem Träger (19) senkrechten Kontaktebene erlauben und die ausgerichteten Positionen durch ausschließlich einen Kontaktflächen-Reibschluss fixiert sind.

9. Steuereinrichtung nach Anspruch 8,
**dadurch gekennzeichnet,**
**dass** die Wangen (18) jeweils durch Anlage an den Träger (19) radial zentriert sind.

10. Steuereinrichtung nach Anspruch 8,
**dadurch gekennzeichnet,**
**dass** die Wangen (18) jeweils durch Anlage im ersten Führungsbahnabschnitt (15') der Kulissen-Führungsbahn (15) radial zentriert sind.

11. Steuereinrichtung nach Anspruch 2,
**dadurch gekennzeichnet,**
**dass** die Kulissen (16) auf Fertigmaß gesinterte oder gestanzte, vorgefertigte Bauteile sind.

## Claims

1. A control device for gas exchange valves (3) of an internal combustion engine having a transmission with multiple components, comprising
- at least one drive element (1),
- at least one actuating element (2) which actuates a gas exchange valve (3),
- a transfer element (9) which is hinge connected between the at least one drive element (1) and an actuating element (2) which acts on at least one gas exchange valve (3),
- a cam path (15) on a rocker arm (16) pivotable together with this cam path (15) in a cylinder head (5), whereby
- a cam path (15) comprised of a first and second guide section (15', 15"),
- the first guide path section (15') being designed as an arc section having a midpoint on the pivot axis of the actuating element (2) when the gas exchange valve (3) is closed,
- the second guide path section (15") has a path shape which deviates from that of the arc path of the first guide path section (15'), and furthermore
- multiple rocker arms (16), which are necessary for a plurality of gas exchange valves (3), are rigidly joined together to form a common rocker arm component
**characterized by** a design of this common rocker arm component according to the features hereinafter:
- the individual rocker arms (16) are mounted on at least one common carrier (19) as prefabricated individual parts and are permanently attached to it,
- for hinge connection to the rocker arm pivot axis, cheeks (18) are provided, these cheeks being connected to the carrier (19) either directly, via an intermediate part (21), or not attached in one piece to the rocker arms (16).

2. The control device according to Claim 1,
**characterized in that**
the shaft, the at least one carrier (19) and the rocker arms (16) that are attached to it, are joined together using completely machined components.

3. The control device according to Claim 2,
**characterized in that**
the cheeks (18) are designed as prefabricated one-piece individual parts which are mounted on the at least one carrier (19) of the rocker arms (16) and they are permanently attached to it by a press fit.

4. The control device according to Claim 1 or 2,
**characterized in that**
the cheeks (18) are attached to the carrier (19) by means of a separable bearing in a shaft/hub press fit.

5. The control device according to Claim 1 or 2,
**characterized in that**
the cheeks (18) are each divided into two components (21) and (22), a first part of which being designed as a block part (21) which is mounted on the carrier (19) and can be joined to it by a press fit, whereby the second component (22) can be bolted to the first component (21) by a flat connecting surface.

6. The control device according to Claim 1 or 2,
**characterized in that**
the cheeks (18) are each divided into two components (21 and 22), a first part of which being designed as a block part (21) which is mounted on the carrier (19) and can be connected to it by a press fit, the second component (22) being boltable onto the first component (21) via a cylindrical connecting surface which is designed to be concentric with the axis of rotation (12) of the rocker arm.

7. The control device according to Claim 1 or 2,
**characterized in that**
the cheeks (18) are each divided into two components (21 and 22), a first part of which being designed as a block part (21) can be mounted on the carrier (19) and can be connected to it by a press fit, the second component (22) being boltable onto the first component via a connecting surface that corresponds to the contour of the rocker arm.

8. The control device according to Claim 1 or 2,
**characterized in that**
the cheeks (18) are each bolted laterally onto a rocker arm (16), whereby the screw connecting elements allow an alignment by pivoting in a plane of contact which is perpendicular to the carrier (19) before the final tightening of the bolts, and the aligned positions are secured exclusively by a contact surface frictional engagement.

9. The control device according to Claim 8,
**characterized in that**
the cheeks (18) are each centered radially by contact with the carrier (19).

10. The control device according to Claim 8,
**characterized in that**
the cheeks (18) are each centered radially by contact with the first guide path section (15) of the rocker arm guide path (15).

11. The control device according to Claim 2,
**characterized in that**
the rocker arms (16) are prefabricated components that have been sintered or punched to the finished dimensions.

## Revendications

1. Dispositif de commande pour soupapes (3) d'un moteur à combustion interne comprenant un mécanisme à plusieurs éléments, comprenant
- au moins un élément d'entraînement (1),
- des éléments d'actionnement (2) actionnant chacun au moins une soupape (3),
- un élément de transmission (9) articulé à chaque fois entre le au moins un élément de commande (1) et un élément d'actionnement (2) agissant sur au moins une soupape (3),
- un chemin incurvé (15) sur une coulisse (16) pouvant pivoter avec ce chemin incurvé (15) dans une culasse (5),
- le chemin incurvé (15) étant constitué d'une première et d'une seconde sections de guidage (15', 15"),
- la première section de chemin de guidage (15') étant configurée en tant que section en arc de cercle avec un centre sur l'axe de pivotement de l'élément d'actionnement (2) en position de fermeture de la soupape (3),
- la seconde section de chemin de guidage (15") présentant une forme de chemin s'écartant du chemin en arc de cercle de la première section de chemin de guidage (15") et
- plusieurs coulisses (16) requises pour une pluralité de soupapes (3) étant regroupées, assemblées rigidement entre elles, en un composant à coulisses commun,
**caractérisé par une configuration de ce composant à coulisses commun suivant les caractéristiques suivantes,**
- les coulisses individuelles (16) sont enfilées en tant que pièces détachées préfabriquées sur au moins un support commun (19) et assemblées fixement avec ce dernier,
- des joues (18) assemblées de façon non monobloc directement avec le support (19), par l'intermédiaire d'une pièce intercalaire (21) ou avec les coulisses (16), sont prévues pour l'articulation sur l'axe de pivotement des coulisses.

2. Dispositif de commande suivant la revendication 1, **caractérisé en ce que** l'arbre, le au moins un support (19) et les coulisses (16) fixées à ce dernier sont assemblés à partir de composants finis.

3. Dispositif de commande suivant la revendication 2, **caractérisé en ce que** les joues (18) sont enfilées, en tant que pièces détachées monobloc préfabriquées, sur le au moins un support (19) des coulisses (16) et sont assemblées fixement avec ce dernier par un ajustement serré.

4. Dispositif de commande suivant l'une des revendications 1 et 2, **caractérisé en ce que** les joues (18) sont assemblées avec un ajustement serré arbre/moyeu avec le support (19) au moyen d'un palier séparable.

5. Dispositif de commande suivant l'une des revendications 1 et 2, **caractérisé en ce que** les joues (18) sont partagées chacune en deux composants (21) et (22), dont un premier, configuré en tant que bloc (21), peut être enfilé sur le support (19) et être assemblé avec ce dernier par un ajustement serré, le second composant (22) pouvant être vissé sur le premier composant (21) par l'intermédiaire d'une surface de jonction plane.

6. Dispositif de commande suivant l'une des revendications 1 et 2, **caractérisé en ce que** les joues (18) sont partagées chacune en deux composants (21 et 22), dont un premier, configuré en tant que bloc (21), peut être enfilé sur le support (19) et être assemblé avec ce dernier par un ajustement serré, le second composant (22) pouvant être vissé sur le premier composant (21) par l'intermédiaire d'une surface de jonction cylindrique concentrique à l'axe de rotation (12) des coulisses.

7. Dispositif de commande suivant l'une des revendications 1 et 2, **caractérisé en ce que** les joues (18) sont partagées chacune en deux composants (21 et 22), dont un premier, configuré en tant que bloc (21), peut être enfilé sur le support (19) et être assemblé avec ce dernier par un ajustement serré, le second composant (22) pouvant être vissé sur le premier par l'intermédiaire d'une surface de jonction correspondant au contour des coulisses.

8. Dispositif de commande suivant l'une des revendications 1 et 2, **caractérisé en ce que** les joues (18) sont vissées chacune latéralement sur une coulisse (16), les éléments d'assemblage par vissage permettant un alignement lorsque le vissage n'est pas encore serré fermement par pivotement dans un plan de contact perpendiculaire au support (19), et les positions alignées étant fixées exclusivement par une force de friction de surfaces de contact.

9. Dispositif de commande suivant la revendication 8, **caractérisé en ce que** les joues (18) sont centrées chacune radialement par appui sur le support (19).

10. Dispositif de commande suivant la revendication 8, **caractérisé en ce que** les joues (18) sont centrées chacune radialement par appui dans la première section de chemin de guidage (15') du chemin de guidage (15) des coulisses.

11. Dispositif de commande suivant la revendication 2, **caractérisé en ce que** les coulisses (16) sont des composants préfabriqués, frittés ou découpés aux dimensions finales.
